# EUROPÄISCHE PATENTSCHRIFT

(11) **EP 3 943 807 B1**
(45) Veröffentlichungstag und Bekanntmachung des Hinweises auf die Patenterteilung: **06.09.2023**
(21) Anmeldenummer: 20186703.3
(22) Anmeldetag: 20.07.2020
(51) Int. Cl.: F21S 41/143, F21S 41/151, F21S 41/153, F21S 41/24, F21S 41/29, F21S 41/663

(54) **BELEUCHTUNGSVORRICHTUNG FÜR EINEN KRAFTFAHRZEUGSCHEINWERFER**
LIGHTING DEVICE FOR A MOTOR VEHICLE HEADLIGHT
DISPOSITIF D'ÉCLAIRAGE POUR UN PHARE DE VÉHICULE AUTOMOBILE

(43) Veröffentlichungstag der Anmeldung: 26.01.2022
(73) Patentinhaber: ZKW Group GmbH, 3250 Wieselburg (AT)
(72) Erfinder: Honauer, Gerhard, 3261 Wolfpassing (AT); Leinz, Thomas, 3250 Wieselburg (AT)
(74) Vertreter: Patentanwaltskanzlei Matschnig & Forsthuber OG

(56) Entgegenhaltungen:
- EP-A1- 3 339 720
- EP-A2- 2 306 077
- EP-B1- 2 306 077
- DE-A1-102017 214 636
- FR-A1- 3 085 903
- JP-A- 2017 092 011
- US-A1- 2008 253 144

## Beschreibung

Die Erfindung betrifft eine Beleuchtungsvorrichtung für einen Kraftfahrzeugscheinwerfer.

Die Erfindung betrifft ferner einen Kraftfahrzeugscheinwerfer mit einer Beleuchtungsvorrichtung.

Im Stand der Technik sind Beleuchtungsvorrichtungen mit Optiken, welche Lichtleitkörper aufweisen, bekannt, wobei die Lichtleitkörper häufig aus relativ weichen Materialien, wie beispielsweise Silikon, gefertigt werden. Auf Grund der Nähe der Lichtleitkörper zu einem Leuchtmittel der Beleuchtungsvorrichtung kommt es zu einer Erwärmung der Lichtleitkörper. Eine Beleuchtungsvorrichtung mit LED Lichtquellen und Lichtleitkörpern aus einem Polymer ist beispielsweise in der US 2008/253144 A1 gezeigt.

Nachteiligerweise führt diese Erwärmung zu einer Wärmeausdehnung und damit zu einer Längenänderung der Lichtleitkörper, wobei sich dadurch die Lichteintrittsflächen der Lichtleitkörper in Richtung des Leuchtmittels verschieben. Dies ändert die Lichteinstrahlcharakteristik in den Lichtleitkörper, wodurch es zu einer unerwünschten Veränderung der mit der Beleuchtungsvorrichtung erzeugten Lichtverteilung kommt.

Die Aufgabe der vorliegenden Erfindung besteht darin, die Nachteile des Standes der Technik zu lindern bzw. zu beseitigen. Die Erfindung setzt sich daher insbesondere zum Ziel, eine Beleuchtungsvorrichtung zu schaffen, bei welcher temperaturbedingte Änderungen in der Lichtverteilung minimiert werden.

Diese Aufgabe wird durch eine Beleuchtungsvorrichtung mit den Merkmalen von Anspruch 1 gelöst.

Bevorzugte Ausführungen sind in den abhängigen Ansprüchen angegeben.

Erfindungsgemäß weist die Primäroptik Ausgleichselemente auf, welche zwischen mehreren, insbesondere allen, benachbarten Lichtleitkörpern angeordnet sind.

Damit ergibt sich der Vorteil, dass trotz einer wärmebedingten Längenänderung der Lichtleitkörper die Abstände der einzelnen Lichteintrittsflächen zu den jeweiligen Lichtquellen konstant gehalten werden. Damit bleiben die optischen Eigenschaften und damit die erzeugbare Lichtverteilung gleich. Jener Bereich des Halters, welcher sich zwischen den Öffnungen, durch welche die Lichtleitkörper geführt sind, befindet, kann als Anschlagspunkt oder Auflagepunkt für die Ausgleichselemente dienen. Die Ausgleichselemente ragen insbesondere nicht durch die Öffnungen des Halters. Dadurch ist eine wärmebedingte Ausdehnung der Ausgleichselemente in Richtung der Lichtquellen nicht möglich. Mit anderen Worten können sich die Ausgleichselemente nur in Lichtausbreitungsrichtung ausdehnen, wobei dabei die Lichtleitkörper ebenfalls in Lichtausbreitungsrichtung verschoben werden. Da die Längenänderung der Lichtleitkörper der Verschiebungslänge entspricht, kann der Abstand der Lichteintrittsfläche jedes Lichtleitkörpers zu der dem Lichtleitkörper zugeordneten Lichtquelle bei der ersten und zweiten Temperatur, sowie während dem Übergang von der ersten zur zweiten Temperatur, konstant gehalten werden. Die Lichtleitung innerhalb des Lichtleitkörpers erfolgt insbesondere durch Totalreflexion der Lichtstrahlen an der Innenseite der Lichtleitkörper. Die Lichtleitkörper können als transparente Hohlkörper oder Vollkörper ausgebildet sein. Der Lichtleitkörper kann als Lichtleiter ausgebildet sein. Die Ausgleichselemente können im Wesentlichen als längliche Körper ausgebildet sein und können eine erste und eine der ersten gegenüberliegende zweite Stirnfläche aufweisen, wobei sich ein länglicher Körper zwischen den beiden Stirnflächen erstrecken kann. Die erste Stirnfläche kann im Wesentlichen zwischen zwei Lichtaustrittsflächen von zwei benachbarten Lichtleitkörpern anliegen. Die zweite Stirnfläche kann an dem Halter zwischen zwei Öffnungen anliegen.

Es kann vorgesehen sein, dass die Ausgleichselemente aus einem ersten Material und die Lichtleitkörper aus einem zweiten Material gebildet sind.

Es kann vorgesehen sein, dass das erste und das zweite Material gleich sind. Dadurch ergibt sich der Vorteil, dass die Lichtleitkörper und die Ausgleichselemente dieselben thermischen Eigenschaften aufweisen.

Es kann vorgesehen sein, dass das erste Material und das zweite Material den gleichen Wärmeausdehnungskoeffizienten aufweisen. Das erste und das zweite Material können auch einen unterschiedlichen Wärmeausdehnungskoeffizienten aufweisen.

Es kann vorgesehen sein, dass die Ausgleichselemente und die Lichtleitkörper aus synthetischen Polymeren, beispielsweise aus einem Silikon, hergestellt sind. Dadurch kann eine kostengünstige Herstellung ermöglich werden.

Es kann vorgesehen sein, dass die Ausgleichselemente im Querschnitt zylinderförmig oder quaderförmig ausgebildet sind.

Es kann vorgesehen sein, dass die Ausgleichselemente und die Lichtleitkörper im Wesentlichen die gleiche Länge aufweisen. Vorzugsweise weisen die Ausgleichselemente eine Länge auf, welche um den Anteil der Lichtleitkörper, welcher durch die Öffnung ragt, kürzer ist.

Es kann vorgesehen sein, dass an einer Seite des Halters, welche den Lichtquellen zugewandt ist, ein Hitzeschild angeordnet ist. Der Hitzeschild kann zwischen den Öffnungen angeordnet sein. Damit ergibt sich der Vorteil, dass der Halter und damit auch die Primäroptik besser gegen die Wärme der Lichtquellen geschützt sind.

Es kann vorgesehen sein, dass der Hitzeschild eine Anzahl an Durchgangsöffnungen aufweist, wobei die Anzahl der Durchgangsöffnungen in dem Hitzeschild der Anzahl der Öffnungen in dem Halter entspricht.

Es kann vorgesehen sein, dass die Durchgangsöffnungen und die Öffnungen deckungsgleich sind. Insbesondere weisen die Durchgangsöffnungen und/oder die Öffnungen einen Querschnitt auf, welcher im Wesentlichen dem Querschnitt der Lichtleitkörper entspricht.

Es kann vorgesehen sein, dass der Hitzeschild an dem Halter dergestalt angeordnet ist, dass jede Durchgangsöffnung jeweils einer Öffnung dergestalt zugeordnet ist, dass jeweils ein Lichtleitkörper durch eine Durchgangsöffnung und durch die der Durchgangsöffnung zugeordneten Öffnung ragt.

Es kann vorgesehen sein, dass höchstens 5% bis 15%, vorzugsweise 10%, der Gesamtlänge des Lichtleitkörpers durch die Öffnung ragt.

Es kann vorgesehen sein, dass der Halter und die Ausgleichselemente einstückig ausgebildet sind. Die Ausgleichselemente können beim Herstellungsprozess des Halters mit dem Halter integral bzw. einteilig hergestellt werden. Vorzugsweise sind der Halter und die Ausgleichselemente formschlüssig miteinander verbunden.

Es kann vorgesehen sein, dass die Primäroptik und die Ausgleichselemente einstückig ausgebildet sind. Die Ausgleichselemente können beispielsweise zusammen mit der Primäroptik in demselben Spritzgussverfahren integral bzw. einteilig hergestellt werden.

Erfindungsgemäß ist ein Kraftfahrzeugscheinwerfer mit einer vorstehen beschriebenen Beleuchtungsvorrichtung vorgesehen.

Im Rahmen dieser Beschreibung sind die Begriffe "oben", "unten", "horizontal", "vertikal" als Angaben der Ausrichtung zu verstehen, wenn die Beleuchtungsvorrichtung in normaler Benutzungsstellung angeordnet ist.

Die Erfindung wird nachstehend anhand eines bevorzugten Ausführungsbeispiels, auf das sie jedoch nicht beschränkt sein soll, noch weiter erläutert. In den Zeichnungen zeigt:
Fig. 1 einen Ausschnitt eines vertikalen Schnitts durch eine erfindungsgemäße Beleuchtungsvorrichtung; und
Fig. 2 eine Primäroptik der Beleuchtungsvorrichtung.

Fig. 1 zeigt einen Ausschnitt eines vertikalen Schnitts einer erfindungsgemäßen Beleuchtungsvorrichtung 1 für einen Kraftfahrzeugscheinwerfer (zur besseren Darstellung wird nur ein Teil der gesamten Vorrichtung gezeigt, jener Teil, welcher die Lichtleitkörper 4 und die Ausgleichselemente 7 im Detail zeigt). Die Beleuchtungsvorrichtung 1 umfasst ein (nicht gezeigtes) Leuchtmittel, zum Erzeugen und Abstrahlen von Licht, wobei das Leuchtmittel eine Vielzahl von Lichtquellen aufweist. Die Beleuchtungsvorrichtung 1 umfasst ferner eine Primäroptik 2 mit einem Grundkörper 3 und mit mehreren von dem Grundkörper 3 vorragenden Lichtleitkörpern 4 zum Formen einer gewünschten Lichtverteilung aus dem Licht des Leuchtmittels. Die Lichtleitkörper 4 weisen jeweils eine Lichteintrittsfläche 4a und eine Lichtaustrittsfläche 4b auf, wobei jeder Lichteintrittsfläche 4a eine Lichtquelle des Leuchtmittels zugeordnet ist, sodass das Licht einer Lichtquelle in die der Lichtquelle zugeordneten Lichteintrittsfläche 4a eingespeist werden kann. Die Lichteintrittsflächen 4a sind vorzugsweise in einem gleichmäßigen Raster, insbesondere in Zeilen und Spalten, und in derselben Ebene liegend angeordnet.

Die Beleuchtungsvorrichtung 1 umfasst einen Halter 5, an welchem der Grundkörper 3 der Primäroptik 2 angeordnet ist, wobei der Halter 5 eine der Anzahl der Lichtleitkörper 4 entsprechende Anzahl an und zu den Lichtleitkörpern 4 korrespondierende Öffnungen 6 aufweist. Es ist jeweils ein Lichtleitkörper 4 einer Öffnung 6 zugeordnet, wobei die Öffnungen 6 dazu eingerichtet sind, die Lichtleitkörper 4 der Primäroptik 2 aufzunehmen und in Position zu halten. Jeweils ein Lichtleitkörper 4 ragt dergestalt durch eine dem entsprechenden Lichtleitkörper 4 zugeordnete Öffnung 6, dass die Lichteintrittsflächen 4a jeweils einen Abstand zu den Lichtquellen aufweisen. Insbesondere ragen höchstens 5% bis 15%, vorzugsweise 10%, der Gesamtlänge eines Lichtleitkörpers 4 durch die dem Lichtleitkörper 4 zugeordnete Öffnung.

Die Lichtleitkörper 4 sind dergestalt ausgebildet, insbesondere aus einem derartigen Material gebildet, dass die Lichteintrittsflächen 4a der Lichtleitkörper 4 bei einer ersten Temperatur der Primäroptik 2 einen ersten Abstand und bei einer zweiten Temperatur der Primäroptik 2 einen zweiten Abstand zu den Lichtquellen aufweisen. Die erste Temperatur der Primäroptik 2 liegt in einem ausgeschalteten Zustand der Lichtquellen und die zweite Temperatur in einem eingeschalteten Zustand der Lichtquellen vor. Der erste Abstand ist größer als der zweite Abstand und die erste Temperatur ist niedriger als die zweite Temperatur. Die Differenz zwischen dem ersten Abstand bei der ersten Temperatur und dem zweiten Abstand bei der zweiten Temperatur definiert eine Verschiebungslänge der Position der Lichteintrittsflächen 4a relativ zu der der jeweiligen Lichteintrittsfläche 4a zugeordneten Lichtquelle.

Wie in Fig. 1 und 2 ersichtlich, weist die Primäroptik 2 Ausgleichselemente 7 auf, welche zwischen mehreren, insbesondere allen, benachbarten Lichtleitkörpern 4 angeordnet sind. In dem gezeigten Ausführungsbeispiel sind die Ausgleichselemente 7 entlang eines Randbereichs der Primäroptik 2 angeordnet. Die Ausgleichselemente 7 erstrecken sich im Wesentlichen von den Lichtaustrittsflächen 4b der Lichtleitkörper 4 hin zu dem Bereich des Halters 5, an welchem sich die Öffnungen 6 befinden, und liegen zwischen den Öffnungen 6 an dem Halter 5 an. Die Ausgleichselemente 7 weisen bei der ersten Temperatur eine erste Länge und bei der zweiten Temperatur eine zweite Länge auf, wobei die erste Länge kleiner ist als die zweite Länge. Die Ausgleichelemente 7 sind dergestalt ausgebildet, dass sie die Primäroptik 2 samt den Lichtleitkörpern 4 durch eine temperaturbedingte Längenänderung der Ausgleichselemente 7 in Lichtausbreitungsrichtung verschieben. Die Differenz zwischen der ersten Länge bei der ersten Temperatur und der zweiten Länge bei der zweiten Temperatur ist gleich der Verschiebungslänge.

Die Ausgleichselemente 7 sind aus einem ersten Material und die Lichtleitkörper 4 aus einem zweiten Material gebildet, wobei in dem gezeigten Ausführungsbeispiel das erste und das zweite Material gleich sind und einen gleichen Wärmeausdehnungskoeffizienten aufweisen. Die Ausgleichselemente 7 und die Lichtleitkörper 4 sind beispielsweise aus einem Silikon hergestellt.

Wie in Fig. 2 ersichtlich, sind die Ausgleichselemente 7 im Querschnitt zylinderförmig. Die Lichtleitkörper 4 sind im Querschnitt quaderförmig ausgebildet und sind von der Lichtaustrittsfläche 4b hin zur Lichteintrittsfläche 4a verjüngt.

An einer Seite des Halters 5, welche den Lichtquellen zugewandt ist, ist ein Hitzeschild 8 angeordnet. Der Hitzeschild 8 hat eine Anzahl an Durchgangsöffnungen, wobei die Anzahl der Durchgangsöffnungen in dem Hitzeschild 8 der Anzahl der Öffnungen 6 in dem Halter 5 entspricht. Die Durchgangsöffnungen und die Öffnungen 6 sind deckungsgleich. Der Hitzeschild 8 ist an dem Halter 5 dergestalt angeordnet, dass jede Durchgangsöffnung jeweils einer Öffnung 6 dergestalt zugeordnet ist, dass jeweils ein Lichtleitkörper 4 durch eine Durchgangsöffnung und die der Durchgangsöffnung zugeordneten Öffnung 6 ragt.

## Patentansprüche

1. Beleuchtungsvorrichtung (1) für einen Kraftfahrzeugscheinwerfer, wobei die Beleuchtungsvorrichtung (1) Folgendes umfasst:
- ein Leuchtmittel, zum Erzeugen und Abstrahlen von Licht, wobei das Leuchtmittel eine Vielzahl von Lichtquellen aufweist,
- eine Primäroptik (2) mit einem Grundkörper (3) und mit mehreren von dem Grundkörper (3) vorragenden Lichtleitkörpern (4) zum Formen einer gewünschten Lichtverteilung aus dem Licht des Leuchtmittels, wobei die Lichtleitkörper (4) jeweils eine Lichteintrittsfläche (4a) und eine Lichtaustrittsfläche (4b) aufweisen, wobei jeder Lichteintrittsfläche (4a) eine Lichtquelle des Leuchtmittels dergestalt zugeordnet ist, dass das Licht einer Lichtquelle in die der Lichtquelle zugeordneten Lichteintrittsfläche (4a) eingespeist werden kann, wobei die Lichteintrittsflächen (4a) vorzugsweise in einem gleichmäßigen Raster, insbesondere in Zeilen und Spalten, und in derselben Ebene liegend angeordnet sind,
- einen Halter (5), an welchem der Grundkörper (3) der Primäroptik (2) angeordnet ist, wobei der Halter (5) eine der Anzahl der Lichtleitkörper (4) entsprechende Anzahl an und zu den Lichtleitkörpern (4) korrespondierende Öffnungen (6) aufweist, wobei jeweils ein Lichtleitkörper (4) einer Öffnung (6) zugeordnet ist, wobei die Öffnungen (6) dazu eingerichtet sind, die Lichtleitkörper (4) der Primäroptik (2) aufzunehmen und in Position zu halten, wobei jeweils ein Lichtleitkörper (4) dergestalt durch eine dem entsprechenden Lichtleitkörper (4) zugeordnete Öffnung (6) ragt, dass die Lichteintrittsflächen (4a) jeweils einen Abstand zu den Lichtquellen aufweisen,
wobei die Lichtleitkörper (4) dergestalt ausgebildet sind, insbesondere aus einem derartigen Material gebildet sind, dass die Lichteintrittsflächen (4a) der Lichtleitkörper (4) bei einer ersten Temperatur der Primäroptik (2) einen ersten Abstand und bei einer zweiten Temperatur der Primäroptik (2) einen zweiten Abstand zu den Lichtquellen aufweisen,
wobei die erste Temperatur der Primäroptik (2) in einem ausgeschalteten Zustand der Lichtquellen und die zweite Temperatur in einem eingeschalteten Zustand der Lichtquellen vorliegt,
wobei die erste Temperatur niedriger ist als die zweite Temperatur,
**dadurch gekennzeichnet, dass**
die Primäroptik (2) Ausgleichselemente (7) aufweist, welche zwischen mehreren, insbesondere allen, benachbarten Lichtleitkörpern (4) angeordnet sind und sich von den Lichtaustrittsflächen (4b) der Lichtleitkörper (4) hin zu dem Bereich des Halters (5), an welchem sich die Öffnungen (6) befinden, erstrecken und zwischen den Öffnungen (6) an dem Halter (5) anliegen und diesen kontaktieren, wobei die Ausgleichselemente (7) bei der ersten Temperatur eine erste Länge und bei der zweiten Temperatur eine zweite Länge aufweisen, wobei die erste Länge kleiner ist als die zweite Länge, wobei die Ausgleichelemente (7) dergestalt ausgebildet sind, bei Temperaturänderung von der ersten Temperatur (T₁) zur zweiten Temperatur (T₂) die Primäroptik (2) samt den Lichtleitkörpern (4) durch diese temperaturbedingte Längenänderung der Ausgleichselemente (7) in Lichtausbreitungsrichtung zu verschieber
wobei ohne diese temperaturbedingte Längenänderung der Ausgleichselemente (7) der erste Abstand größer wäre als der zweite Abstand und hiermit die Differenz zwischen dem ersten Abstand und dem zweiten Abstand eine Verschiebungslänge der Position der Lichteintrittsfläche (4a) relativ zu der jeweiligen Lichteintrittsfläche (4) zugeordneten Lichtquelle definiert,
wobei die Differenz zwischen der ersten Länge bei der ersten Temperatur und der zweiten Länge bei der zweiten Temperatur gleich der Verschiebungslänge ist.

2. Beleuchtungsvorrichtung (1) nach Anspruch 1, wobei die Ausgleichselemente (7) aus einem ersten Material und die Lichtleitkörper (4) aus einem zweiten Material gebildet sind.

3. Beleuchtungsvorrichtung (1) nach Anspruch 2, wobei das erste und das zweite Material gleich sind.

4. Beleuchtungsvorrichtung (1) nach Anspruch 2 oder 3, wobei das erste Material und das zweite Material den gleichen Wärmeausdehnungskoeffizienten aufweisen.

5. Beleuchtungsvorrichtung (1) nach einem der vorhergehenden Ansprüche, wobei die Ausgleichselemente (7) und die Lichtleitkörper (4) aus synthetischen Polymeren, beispielsweise aus einem Silikon, hergestellt sind.

6. Beleuchtungsvorrichtung (1) nach einem der vorhergehenden Ansprüche, wobei die Ausgleichselemente (7) im Querschnitt zylinderförmig oder quaderförmig ausgebildet sind.

7. Beleuchtungsvorrichtung (1) nach einem der vorhergehenden Ansprüche, wobei die Ausgleichselemente (7) und die Lichtleitkörper (4) im Wesentlichen die gleiche Länge aufweisen.

8. Beleuchtungsvorrichtung (1) nach einem der vorhergehenden Ansprüche, wobei an einer Seite des Halters (5), welche den Lichtquellen zugewandt ist, ein Hitzeschild (8) angeordnet ist.

9. Beleuchtungsvorrichtung (1) nach Anspruch 8, wobei der Hitzeschild (8) eine Anzahl an Durchgangsöffnungen aufweist, wobei die Anzahl der Durchgangsöffnungen in dem Hitzeschild (8) der Anzahl der Öffnungen (6) in dem Halter (5) entspricht.

10. Beleuchtungsvorrichtung (1) nach Anspruch 9, wobei die Durchgangsöffnungen und die Öffnungen (6) deckungsgleich sind.

11. Beleuchtungsvorrichtung (1) nach Anspruch 9 oder 10, wobei der Hitzeschild (8) an dem Halter (5) dergestalt angeordnet ist, dass jede Durchgangsöffnung jeweils einer Öffnung (6) dergestalt zugeordnet ist, dass jeweils ein Lichtleitkörper (4) durch eine Durchgangsöffnung und durch die der Durchgangsöffnung zugeordneten Öffnung (6) ragt.

12. Beleuchtungsvorrichtung (1) nach einem der vorhergehenden Ansprüche, wobei höchstens 5% bis 15%, vorzugsweise 10%, der Gesamtlänge des Lichtleitkörpers (4) durch die Öffnung (6) ragt.

13. Beleuchtungsvorrichtung (1) nach einem der vorhergehenden Ansprüche, wobei der Halter (5) und die Ausgleichselemente (7) einstückig ausgebildet sind.

14. Beleuchtungsvorrichtung (1) nach einem der vorhergehenden Ansprüche, wobei die Primäroptik (2) und die Ausgleichselemente (7) einstückig ausgebildet sind.

15. Kraftfahrzeugscheinwerfer, umfassend eine Beleuchtungsvorrichtung (1) nach einem der Ansprüche 1 bis 14.

## Claims

1. Lighting device (1) for a motor vehicle headlight, the lighting device (1) comprising:
- a lighting means, for generating and emitting light, the lighting means having a plurality of light sources,
- a primary optics (2) having a base body (3) and having a plurality of light guide bodies (4) projecting from the base body (3) for forming a desired light distribution from the light of the illuminant, the light guide bodies (4) each having a light entrance surface (4a) and a light exit surface (4b) each light entry surface (4a) being assigned a light source of the illuminant in such a way that the light of a light source can be fed into the light entry surface (4a) assigned to the light source, the light entry surfaces (4a) preferably being arranged in a uniform grid, in particular in rows and columns, and lying in the same plane
- a holder (5) on which the base body (3) of the primary optics (2) is arranged, the holder (5) having a number of openings (6) corresponding to the number of light guide bodies (4) and corresponding to the light guide bodies (4), in each case one light guide body (4) being assigned to one opening (6), the openings (6) being set up to receive the light guide bodies (4) of the primary optics (2) and to hold them in position, in each case one light guide body (4) projecting through an opening (6) assigned to the corresponding light guide body (4) in such a way that the light entry surfaces (4a) are each at a distance from the light sources
the light guide bodies (4) being designed in such a way, in particular being formed from a material of such a kind, that the light entry surfaces (4a) of the light guide bodies (4) are at a first distance from the light sources at a first temperature of the primary optics (2) and are at a second distance from the light sources at a second temperature of the primary optics (2),
wherein the first temperature of the primary optics (2) is in an off state of the light sources and the second temperature is in an on state of the light sources,
wherein the first temperature is lower than the second temperature,
**characterized in that**
the primary optics (2) has compensating elements (7) which are arranged between a plurality of, in particular all, adjacent light guide bodies (4) and extend from the light exit surfaces (4b) of the light guide bodies (4) to the region of the holder (5) on which the openings (6) are located and bear against the holder (5) between the openings (6) and contact the latter, the compensating elements (7) having a first length at the first temperature and a second length at the second temperature, the first length being smaller than the second length, the compensating elements (7) being designed in such a way that, in the event of a temperature change from the first temperature (T1) to the second temperature (T2), the primary optics (2) together with the light guide bodies (4) are displaced in the light propagation direction by this temperature-related change in length of the compensating elements (7),
wherein without this temperature-related change in length of the compensating elements (7) the first distance would be greater than the second distance and hereby the difference between the first distance and the second distance defines a displacement length of the position of the light entry surface (4a) relative to the light source associated with the respective light entry surface (4),
wherein the difference between the first length at the first temperature and the second length at the second temperature is equal to the displacement length.

2. Lighting device (1) according to claim 1, wherein the compensating elements (7) are formed of a first material and the light guiding bodies (4) are formed of a second material.

3. Lighting device (1) according to claim 2, wherein said first and second materials are the same.

4. Lighting device (1) according to claim 2 or 3, wherein the first material and the second material have the same coefficient of thermal expansion.

5. Lighting device (1) according to any one of the preceding claims, wherein the compensating elements (7) and the light guiding bodies (4) are made of synthetic polymers, for example of a silicone.

6. Lighting device (1) according to any one of the preceding claims, wherein the compensating elements (7) are cylindrical or cuboidal in cross-section.

7. Lighting device (1) according to any one of the preceding claims, wherein the compensating elements (7) and the light guide bodies (4) have substantially the same length.

8. Lighting device (1) according to one of the preceding claims, wherein a heat shield (8) is arranged on a side of the holder (5) facing the light sources.

9. Lighting device (1) according to claim 8, wherein the heat shield (8) has a number of through openings, wherein the number of through openings in the heat shield (8) corresponds to the number of openings (6) in the holder (5).

10. Lighting device (1) according to claim 9, wherein the through openings and the openings (6) are congruent.

11. Lighting device (1) according to claim 9 or 10, wherein the heat shield (8) is arranged on the holder (5) in such a way that each through-opening is assigned to a respective opening (6) in such a way that a respective light guide body (4) projects through a through-opening and through the opening (6) assigned to the through-opening.

12. Lighting device (1) according to one of the preceding claims, wherein at most 5% to 15%, preferably 10%, of the total length of the light guide body (4) projects through the opening (6).

13. Lighting device (1) according to one of the preceding claims, wherein the holder (5) and the compensating elements (7) are formed in one piece.

14. Lighting device (1) according to any one of the preceding claims, wherein the primary optics (2) and the compensating elements (7) are formed in one piece.

15. Motor vehicle headlamp, comprising a lighting device (1) according to any one of claims 1 to 14.

## Revendications

1. Dispositif d'éclairage (1) pour un projecteur de véhicule automobile, le dispositif d'éclairage (1) comprenant :
- un moyen d'éclairage, pour générer et émettre de la lumière, le moyen d'éclairage présentant une pluralité de sources lumineuses,
- une optique primaire (2) avec un corps de base (3) et avec plusieurs corps de guidage de lumière (4) faisant saillie du corps de base (3) pour former une distribution de lumière souhaitée à partir de la lumière du moyen d'éclairage, les corps de guidage de lumière (4) présentant chacun une surface d'entrée de lumière (4a) et une surface de sortie de lumière (4b), une source lumineuse du moyen d'éclairage étant associée à chaque surface d'entrée de lumière (4a) de telle sorte que la lumière d'une source lumineuse puisse être injectée dans la surface d'entrée de lumière (4a) associée à la source lumineuse, les surfaces d'entrée de lumière (4a) étant de préférence disposées selon une trame régulière, notamment en lignes et en colonnes, et situées dans le même plan,
- un support (5) sur lequel est disposé le corps de base (3) de l'optique primaire (2), le support (5) présentant un nombre d'ouvertures (6) correspondant au nombre de corps de guidage de lumière (4) et correspondant aux corps de guidage de lumière (4), un corps de guidage de lumière (4) étant respectivement associé à une ouverture (6), les ouvertures (6) étant conçues pour recevoir et maintenir en position les corps de guidage de la lumière (4) de l'optique primaire (2), un corps de guidage de la lumière (4) dépassant à chaque fois à travers une ouverture (6) associée au corps de guidage de la lumière (4) correspondant, de telle sorte que les surfaces d'entrée de la lumière (4a) présentent à chaque fois un écart par rapport aux sources lumineuses,
les corps de guidage de lumière (4) étant conçus, en particulier formés d'un matériau tel que les surfaces d'entrée de lumière (4a) des corps de guidage de lumière (4) présentent un premier écart par rapport aux sources de lumière à une première température de l'optique primaire (2) et un deuxième écart à une deuxième température de l'optique primaire (2),
la première température de l'optique primaire (2) étant présente dans un état éteint des sources lumineuses et la deuxième température étant présente dans un état allumé des sources lumineuses,
la première température étant inférieure à la deuxième température,
**caractérisé en ce que**
l'optique primaire (2) présente des éléments de compensation (7) qui sont disposés entre plusieurs, en particulier tous les corps de guidage de lumière (4) voisins et qui s'étendent depuis les surfaces de sortie de lumière (4b) des corps de guidage de lumière (4) vers la zone du support (5) sur laquelle se trouvent les ouvertures (6) et qui s'appliquent entre les ouvertures (6) sur le support (5) et sont en contact avec celui-ci, les éléments de compensation (7) présentant une première longueur à la première température et une deuxième longueur à la deuxième température, la première longueur étant inférieure à la deuxième longueur, les éléments de compensation (7) étant conçus de telle sorte que, en cas de changement de température de la première température (T1) à la deuxième température (T2), l'optique primaire (2) ainsi que les corps de guidage de lumière (4) sont déplacés dans la direction de propagation de la lumière par ce changement de longueur des éléments de compensation (7) dû à la température,
sans cette modification de longueur des éléments de compensation (7) due à la température, la première distance serait supérieure à la deuxième distance et la différence entre la première distance et la deuxième distance définit ainsi une longueur de déplacement de la position de la surface d'entrée de lumière (4a) par rapport à la source lumineuse associée à la surface d'entrée de lumière (4) respective,
la différence entre la première longueur à la première température et la deuxième longueur à la deuxième température étant égale à la longueur de déplacement.

2. Dispositif d'éclairage (1) selon la revendication 1, dans lequel les éléments de compensation (7) sont formés d'un premier matériau et les surfaces de guidage de lumière (4) sont formées d'un deuxième matériau.

3. Dispositif d'éclairage (1) selon la revendication 2, dans lequel le premier et le deuxième matériau sont identiques.

4. Dispositif d'éclairage (1) selon la revendication 2 ou 3, dans lequel le premier matériau et le deuxième matériau ont le même coefficient de dilatation thermique.

5. Dispositif d'éclairage (1) selon l'une quelconque des revendications précédentes, dans lequel les éléments de compensation (7) et les corps de guidage de lumière (4) sont réalisés en polymères synthétiques, par exemple en silicone.

6. Dispositif d'éclairage (1) selon l'une des revendications précédentes, dans lequel les éléments de compensation (7) ont une section transversale cylindrique ou parallélépipédique.

7. Dispositif d'éclairage (1) selon l'une des revendications précédentes, dans lequel les éléments de compensation (7) et les corps de guidage de lumière (4) présentent sensiblement la même longueur.

8. Dispositif d'éclairage (1) selon l'une des revendications précédentes, dans lequel un écran thermique (8) est disposé sur un côté du support (5) qui est orienté vers les sources lumineuses.

9. Dispositif d'éclairage (1) selon la revendication 8, dans lequel l'écran thermique (8) présente un nombre d'ouvertures de passage, le nombre d'ouvertures de passage dans l'écran thermique (8) correspondant au nombre d'ouvertures (6) dans le support (5).

10. Dispositif d'éclairage (1) selon la revendication 9, dans lequel les ouvertures de passage et les ouvertures (6) coïncident.

11. Dispositif d'éclairage (1) selon la revendication 9 ou 10, dans lequel le bouclier thermique (8) est disposé sur le support (5) de telle sorte que chaque ouverture de passage est respectivement associée à une ouverture (6) de telle sorte que chaque fois un corps de guidage de lumière (4) fait saillie à travers une ouverture de passage et à travers l'ouverture (6) associée à l'ouverture de passage.

12. Dispositif d'éclairage (1) selon l'une des revendications précédentes, dans lequel au plus 5% à 15%, de préférence 10%, de la longueur totale du corps de guidage de lumière (4) dépasse à travers l'ouverture (6).

13. Dispositif d'éclairage (1) selon l'une des revendications précédentes, dans lequel le support (5) et les éléments de compensation (7) sont formés d'une seule pièce.

14. Dispositif d'éclairage (1) selon l'une quelconque des revendications précédentes, dans lequel l'optique primaire (2) et les éléments de compensation (7) sont formés d'une seule pièce.

15. Projecteur de véhicule automobile comprenant un dispositif d'éclairage (1) selon l'une quelconque des revendications 1 à 14.
